# FASCICULE DE BREVET EUROPEEN

(11) **EP 2 299 039 B1**
(45) Date de publication et mention de la délivrance du brevet: **26.12.2012**
(21) Numéro de dépôt: 10174498.5
(22) Date de dépôt: 30.08.2010
(51) Int. Cl.: E05B 65/00, E05F 15/16

(54) **Dispositif de verrouillage-deverrouillage d'une porte de garage ou analogue**
Verriegelungs-/Entriegelungsvorrichtung eines Garagentors oder Ähnlichem
Device for locking and unlocking a garage door or similar

(30) Priorité: 31.08.2009 FR 0955918
(43) Date de publication de la demande: 23.03.2011
(73) Titulaire: Somfy SAS, 74300 Cluses (FR)
(72) Inventeur: Lefebvre, Jean-Pierre, 74300 Chatillon sur Cluses (FR)
(74) Mandataire: Myon, Gérard Jean-Pierre

(56) Documents cités:
- EP-A1- 0 743 416
- DE-A1- 10 228 156
- DE-A1- 19 951 289
- DE-U1-202007 014 548
- FR-A1- 2 349 014

## Description

### Domaine technique :

L'invention concerne un dispositif de verrouillage et de déverrouillage d'une porte de garage, d'un portail ou analogue, cinématiquement liée à un chariot dont le déplacement, le long d'un rail, est provoqué par un actionneur électrique, pneumatique ou hydraulique.

### Etat de la technique :

Pour des raisons sécuritaires, beaucoup de portes de garage, mues par un chariot motorisé, intègrent un verrou permettant de maintenir la porte fermée et prévenir ainsi de toute intrusion. Une structure classique comprend un verrou actif en fin de course d'un chariot mobile le long d'un rail. Le verrou est apte à coopérer avec une butée rigide fixée sur le rail lorsque le chariot arrive à cette position extrême. Ce verrou est d'une part lié à un bras raccordé à la porte de garage et, d'autre part, au chariot. Un tel dispositif est conçu de manière à ce que, lorsque le chariot tire la porte pour l'ouvrir, il désactive le verrou, alors que si on ouvre la porte sans déplacer le chariot, le bras agit sur le verrou pour le maintenir en position de verrouillage. De telles structures sont décrites, par exemple, dans les demandes de brevet FR-A-2 349 014 et DE-A-195 18 493.

En cas d'effraction, le verrou entre en contact avec la butée rigide fixe. Ce contact peut être maintenu au moment de l'ouverture motorisée, et générer ainsi un effort de retenue pouvant abîmer la butée fixe et/ou la partie correspondante du verrou. Un frottement relatif entre les pièces est sans doute à l'origine de cette détérioration. Pour éviter cet effort de retenue résiduel, une solution consisterait à laisser subsister un jeu entre le verrou et la butée quand la porte est fermée, mais cela signifie que l'utilisateur devrait tolérer un léger battement de la porte. De plus, pour un bon fonctionnement du dispositif de verrouillage, il est impératif que la butée soit correctement montée sur le rail, à une position déterminée. L'installation de la butée nécessite donc une précision de montage élevée, ce qui peut s'avérer complexe et onéreux.

### Exposé de l'invention :

L'invention propose un dispositif de verrouillage et de déverrouillage alternatif aux systèmes précédents.

A cet effet, l'invention concerne un dispositif de verrouillage et de déverrouillage d'une porte de garage ou analogue cinématiquement liée à un chariot dont le déplacement, le long d'un rail, est provoqué par un actionneur, le chariot comprenant une extension intégrant des moyens de guidage en déplacement d'un verrou sur lequel s'articule un bras raccordé à la porte, les moyens de guidage limitant le déplacement du verrou entre une position de verrouillage, dans laquelle le verrou est apte à coopérer avec un élément de butée cinématiquement lié au rail, et une position de déverrouillage, dans laquelle le verrou ne coopère pas avec l'élément de butée, **caractérisé en ce que** l'élément de butée est mobile par rapport au rail.

Le dispositif conforme à l'invention intègre donc un élément de butée mobile permettant de faciliter le déverrouillage et donc de moins solliciter la butée et/ou le verrou lors de l'ouverture de la porte. D'autre part, l'installation de la butée est simple et tolère un positionnement un peu moins précis que celui nécessaire pour les dispositifs de l'art antérieur.

Selon des aspects avantageux mais non obligatoires de l'invention, un dispositif de verrouillage et de déverrouillage peut incorporer une ou plusieurs des caractéristiques suivantes, prises dans toute combinaison techniquement admissibles :
- le verrou bascule dans la position de déverrouillage lorsque le chariot s'éloigne de l'élément de butée lors d'un déplacement provoqué par l'actionneur ;
- l'élément de butée est monté, avec possibilité de déplacement selon une direction perpendiculaire à un axe longitudinal du rail, sur un support immobilisé sur le rail ;
- l'élément de butée est un arbre ;
- lorsque le verrou est dans la position de déverrouillage par rapport à l'extension du chariot, des moyens de guidage, ménagés sur l'extension du chariot et/ou sur le verrou, facilitent le déplacement de l'élément de butée, lors d'un déplacement du chariot par rapport au rail ;
- l'extension du chariot et/ou le verrou est équipé d'une rampe inclinée par rapport à un axe parallèle à un axe longitudinal du rail et cette rampe est apte à recevoir en appui l'élément de butée lors de son déplacement par rapport au rail ;
- les moyens de guidage sont inopérants lorsque le verrou est dans la position de verrouillage par rapport à l'extension du chariot ;
- le verrou comprend au moins une surface d'arrêt sensiblement perpendiculaire à la direction déplacement du verrou par rapport à l'extension du chariot et lorsque le verrou est dans la position de verrouillage, un déplacement du verrou sous l'action du bras raccordé à la porte provoque l'appui de cette surface d'arrêt du verrou contre l'élément de butée, alors qu'un déplacement du chariot lors d'un déplacement provoqué par l'actionneur pour l'éloigner de la butée, permet de masquer la surface d'arrêt du verrou par une rampe ou analogue disposée sur l'extension grâce au déplacement relatif entre le verrou et l'extension, l'élément de butée pouvant alors se déplacer le long de la rampe vers une position où il libère le chariot ;
- le dispositif comprend un moyen de rappel permettant de maintenir le verrou en position de déverrouillage quand le verrou n'est pas sollicité par le bras raccordé à la porte ;
- le verrou est constitué de deux parties en forme de plaque disposées de part et d'autre de l'extension du chariot, qui est également en forme de plaque, et l'extension est pourvue d'au moins une lumière oblongue dont la plus grande direction est parallèle à la direction de déplacement du verrou par rapport à l'extension du chariot et qui est traversée par un arbre solidaire des parties du verrou.

En utilisant une butée mobile, le changement de cette pièce est simplifié. L'aménagement du support de la butée peut permettre le changement de la butée mobile sans démonter le support fixé au rail. Préférentiellement, la butée est une pièce de forme simple à réaliser, tel qu'un arbre, ce qui la rend économique. De plus, une forme cylindrique peut rouler le long de moyens de guidage facilitant le déplacement de la butée.

Avantageusement, le dispositif intègre des moyens de rappel afin de maintenir le support en position de déverrouillage quand le verrou n'est pas ou peu sollicité par le bras de raccordement entre la porte et le verrou. Ces moyens, tels qu'un ressort, évitent le blocage non souhaité du chariot. Lors de l'ouverture de la porte, dès que le chariot commence son mouvement linéaire, les moyens placent le verrou dans une position de déverrouillage permettant à la butée de se déplacer librement. Le chariot n'est plus limité dans son déplacement.

### Description des dessins :

L'invention sera mieux comprise à la lecture de la description qui va suivre, donnée uniquement à titre d'exemple et faite en se référant aux dessins annexés sur lesquels :
   - la figure 1 est une vue schématique d'une installation motorisée pour une porte de garage intégrant un dispositif de verrouillage et de déverrouillage selon l'invention,
   - la figure 2 est une vue éclatée d'une partie d'une l'installation de la figure 1 intégrant un dispositif de verrouillage et de déverrouillage selon l'invention,
   - la figure 3 est une vue éclatée d'un module du dispositif de la figure 2, ce module intégrant un verrou qui vient se fixer sur un chariot mobile,
   - les figures 4 à 7 sont des coupes de principe représentant différentes étapes de fonctionnement du dispositif.

### Description des modes de réalisation :

La figure 1 représente une installation motorisée d'une porte de garage 1. La porte 1 est reliée à un chariot 3 grâce à un bras coudé 2. Le chariot 3 se déplace le long d'un rail 4 en « U » inversé et fixé à un bâti B d'un bâtiment. Ce déplacement a lieu grâce à un lien souple 5, tel qu'une chaîne ou une courroie, disposé à l'intérieur du rail. Le lien souple 5 s'enroule autour de deux pignons ou roues 6a et 6b. Le réglage de l'écartement des pignons permet de régler la tension du lien souple. Un des deux pignons 6a est entraîné en rotation par un moteur 7. Comme le chariot est fixé sur le lien souple, le moteur assure le mouvement en translation motorisée du chariot 3, parallèlement à l'axe longitudinal X₄ du rail 4. Classiquement, le chariot 3 comprend un corps parallélépipédique logé dans le rail et deux pattes parallèles inférieures 3b et 3d, traversant l'ouverture du rail.
La figure 2 représente un dispositif de verrouillage et de déverrouillage selon l'invention utilisé dans l'installation de la figure 1.

Le dispositif comprend, d'une part, un module 100 intégrant un verrou 101 en deux parties 101b et 101d et, d'autre part, une plaque 100c formant une extension inférieure du chariot 3. Cette plaque 100c est fixée sur le chariot 3 par l'intermédiaire d'un arbre épaulé 31a traversant deux orifices dont l'un est visible à la figure 2 avec la référence 31b. Chaque orifice 31b et équivalent est ménagé respectivement sur chacune de deux pattes parallèles 3b et 3d du chariot. L'arbre épaulé 31a traverse également un orifice 131c ménagé sur la plaque 100c. La plaque 100c est insérée entre les deux pattes 3b et 3c du chariot 3. Tous les orifices 31b et équivalent et 131c ont un diamètre légèrement supérieur au diamètre de l'arbre épaulé 31a. Pour maintenir l'arbre en place, une rondelle 31e élastique est montée dans une gorge 31f située en extrémité de l'arbre 31a.

La plaque 100c ne pivote pas autour de l'arbre 31a parce qu'elle comprend des surfaces 100d et 100e qui viennent en appui contre la face inférieure du chariot 3. Avantageusement, l'immobilisation de la plaque par rapport au chariot peut être améliorée grâce à une vis 32 traversant la plaque et pénétrant dans le boîtier du chariot. La plaque 100c constitue donc une extension du chariot 3, du côté de la porte 1, c'est-à-dire inférieure ou vers le bas en configuration montée de l'installation.

Dans une installation standard sans verrou, le bras coudé reliant la porte au chariot est généralement monté de manière analogue à celle expliquée ci-dessus pour la plaque 100c. On utilise un arbre traversant des orifices ménagés dans des pattes du chariot et un orifice du bras coudé. On note ainsi que le module 100 se monte facilement sur des chariots standards puisqu'on utilise des moyens de fixation existants pour le bras coudé. Aucun aménagement supplémentaire du chariot 3 n'est donc nécessaire.

La plaque 100c supporte le verrou 101 en deux parties. Chacune des deux parties 101b et 101d du verrou 101 comprend un orifice 121b ou équivalent destiné à recevoir un arbre 21a. De la même manière que précédemment, l'arbre 21a permet la fixation d'une extrémité du bras coudé 2 avec les parties 101b et 101d du verrou. Ainsi, l'arbre 21a traverse les deux orifices 121b et équivalent des parties du verrou et un orifice 21c situé en extrémité du bras de liaison 2. Pour maintenir l'arbre en place, une rondelle élastique 21e est montée dans une gorge 21f en extrémité de l'arbre 21a. Le bras 2 est relié au verrou 101 par cette liaison pivot et peut donc tourner autour d'un axe X₂₁ matérialisé par l'arbre 21a.

La fixation du bras 2 au verrou 101 est identique à la fixation d'un bras avec un chariot classique. Le module 100 peut donc facilement s'intercaler entre le bras et le chariot d'une installation standard.

Le dispositif comprend également une butée 300. Cette butée se présente sous la forme d'un arbre 301, dit élément de butée, monté sur un support 310 fixé sur le dessous du rail 4 par deux vis 320 et 330. Chaque extrémité 301a ou 301b de l'arbre 301a une section de diamètre réduit par rapport à la partie intermédiaire de l'arbre 301. Le support 310 comprend deux encoches parallèles 311a et 311b s'étendant selon une direction perpendiculaire à l'axe longitudinal X₄ du rail 4 lorsque le support 310 est monté sur le rail 4. Ces deux encoches sont dimensionnées et espacées de manière à coopérer avec les extrémités 301a et 301b de l'arbre 301 en les recevant avec une possibilité de coulissement, afin de guider l'arbre 301 en translation selon la direction des encoches, c'est-à-dire verticalement et perpendiculairement à l'axe X₄ du rail 4. Les encoches 311a et 311b sont ouvertes vers le haut de manière à permettre la mise en place de l'arbre 301 lorsque le support n'est pas fixé. L'ouverture supérieure de chaque encoche est obturée par le rail 4, une fois que le support 310 est monté sur le rail. En position de repos, de par son poids, l'arbre 301 repose sur le fond de chaque encoche. Sous l'action d'une force verticale dirigée vers le rail, l'arbre 301 peut se déplacer le long des encoches 311a et 311b jusqu'à venir en appui contre le rail 4. L'arbre 301 est par ailleurs arrêté en translation, parallèlement à l'axe longitudinal X₄ du rail, dans les deux directions, grâce aux encoches 311a et 311b.

La figure 3 représente le module 100 et plus particulièrement l'assemblage du verrou 101 avec la plaque 100c. Les deux parties 101b et 101d du verrou 101 sont solidaires entre elles, d'une part, grâce à un premier arbre 112a monté serrant ou avec un faible jeu dans des orifices 112b et 112d, ménagés respectivement dans les parties 101b et 101d et, d'autre part, par un deuxième arbre 113a également monté serrant ou avec un faible jeu dans des orifices 113b et 113d ménagés respectivement dans les parties 101b et 101d.

La plaque 100c s'insère entre les deux parties 101b et 101d du verrou. Cette plaque comprend deux lumières 112c et 113c destinées à être traversées respectivement par les arbres 112a et 113a. Ces lumières sont oblongues et leur direction principale est sensiblement parallèle à un axe longitudinal X₁₀₀ de la plaque 100c, cet axe X₁₀₀ étant parallèle à l'axe X₄ du rail 4 une fois que le module 100 est assemblé au chariot 3. Les lumières 112c et 113c ont pour fonction de guider le verrou 101 lors de son déplacement par rapport à la plaque 100c parallèlement aux axes X₄ et X₁₀₀. Ainsi, le verrou 101 ne peut se déplacer que selon la direction principale des lumières, c'est-à-dire, en translation selon une direction sensiblement parallèle à l'axe X₄ du rail. Pour ce faire, chaque lumière a une largeur légèrement supérieure au diamètre des arbres 112a et 113a.

Dans le mode de réalisation représenté à la figure 3, les deux lumières 112c et 113c ont des longueurs différentes. Une première lumière 113c, plus courte, sert à limiter la translation relative des éléments 101 et 100c. Chaque extrémité 1131c et 1132c de cette lumière assure l'arrêt de l'arbre 113a lors d'une translation parallèle à l'axe X₄. Ces extrémités forment donc des butées pour le déplacement du verrou 101 par rapport à la plaque 100c. La course de cette translation relative est donc fixée par la longueur L₁₁₃ de cette première lumière. Ainsi, le verrou 101 peut prendre, par rapport à la plaque 100c, une première position, dite de déverrouillage, quand l'arbre 113a bute contre l'extrémité 1131c de la lumière 113c la plus proche de la lumière 112c, ou une deuxième position, dite de verrouillage, lorsque l'arbre 113a bute contre l'extrémité 1132c de la lumière 113c la plus éloignée de la lumière 112c. La deuxième lumière 112c est plus longue que la première et sert au guidage. En effet, deux lumières sont nécessaires pour le guidage des pièces 100c, 101b et 101d en translation selon une direction déterminée.

Avantageusement, un ressort 115 est inséré dans cette deuxième lumière 112c, entre l'arbre 112a et une extrémité 1122c de cette lumière la plus proche de la lumière 113c. On note 1121c l'autre extrémité de la lumière 112c. Correctement dimensionné, ce ressort 115 permet de maintenir le module 100 dans une configuration déterminée, par exemple, la première position de déverrouillage mentionnée ci-dessus.

Préférentiellement, lorsque l'arbre 113a bute contre l'extrémité 1131c de la lumière 113c, l'arbre 112a bute également contre l'extrémité 1121c de la lumière 112c. Cela permet de mieux répartir la transmission de la charge lorsque le chariot 3 tracte la porte de garage.

Pour que les arbres 112a et 113a restent en place dans les orifices et lumières correspondants 112b, 112c, 112d, 113b, 113c et 113d, ces arbres sont munis d'un épaulement à une extrémité et d'un filetage 112f ou 113f, à l'autre extrémité, de manière à visser un écrou 112g ou 113g. Une rondelle 112h ou 113h est montée avant l'écrou sur chaque arbre 112a ou 113a, afin de protéger la partie 101d du verrou lors du serrage des écrous 112f et 113f.

Chaque partie 101b ou 101d du verrou comprend un crochet 130b ou 130d délimité, d'un côté, par une face verticale 131b ou 131d, perpendiculaire à la direction de déplacement du verrou 101 par rapport à la plaque 100c et, de l'autre coté, par un arrondi 132b ou 132d. Les faces 131b et 131d sont perpendiculaires à l'axe X₁₀₀ en configuration assemblée du module 100. Une fois le module 100 assemblé, les deux crochets sont alignés selon une direction parallèle aux axes longitudinaux des vis 112a et 113a.

La plaque 100c comprend une protubérance 130c située globalement au niveau des crochets, entre ceux-ci, lorsque le module est assemblé. Cette protubérance 130c est définie, d'un coté par une rampe 130e et de l'autre par un arrondi 130f. La rampe 130e est du même coté de la protubérance 130c que les faces verticales 131b et 131c des crochets 130b et 130c. L'angle α que forme la rampe 130e par rapport à l'axe longitudinal X₁₀₀ de la plaque 100c est de l'ordre de 30° et peut varier entre 15 et 50°.

Une fois le module 100 assemblé et fixé sur le chariot 3, l'arbre 301 de la butée 300 est apte à venir dans un logement 131c de la plaque 100c dont un bord est formé par la rampe 130c. Lorsque l'arbre 301 est dans ce logement 131c, si on déplace le module 100 dans un sens correspondant à l'ouverture de la porte 1, la butée mobile formée par l'arbre 301 peut entrer en contact soit avec la rampe 130e soit avec les deux faces verticales 131b et 131d des crochets 130b et 130d.

Si, au cours de ce mouvement, le verrou 101 est en position de déverrouillage, alors l'arbre 301 entre en contact en premier lieu avec la rampe 130e. Dans ce cas, les faces verticales 131b et 131d sont masquées par la rampe en étant décalées, en translation selon l'axe X₄ du rail 4 et selon l'axe X₁₀₀, en arrière de la rampe 130e par rapport au logement 131. Par contre, si le verrou 101 est en position de verrouillage, alors l'arbre 301 entre en contact en premier lieu avec les deux faces verticales 131b et 131d. La rampe 130e est masquée par ces faces verticales, en étant décalée en translation selon l'axe X₄ du rail 4 et selon l'axe X₁₀₀, en arrière des faces 131b et 131d par rapport au logement 131.

Pour mieux comprendre l'invention, les figures 4 à 7 représentent différentes phases de fonctionnement du dispositif monté sur une installation de type porte de garage.

La figure 4 illustre la configuration où le chariot 3 est en fin de course de fermeture de la porte 1. La porte est fermée. Le dispositif est prêt à fonctionner. L'arbre 301 de la butée 300 est dans le logement 131c du module 100. Le verrou 101 est en position de déverrouillage car le ressort 115 exerce sur l'arbre 112a, et donc sur le verrou 101, un effort tendant à plaquer l'arbre 113a contre l'extrémité 1131c de la lumière 113c.

Les figures 5 et 6 illustrent une ouverture automatisée de la porte. Le moteur 7 entraîne la translation du chariot 3 parallèlement à l'axe X₄ en direction du moteur 7, vers la droite sur ces figures, dans un sens d'ouverture. Le chariot 3 entraîne la plaque 100c du module 100 dans le même mouvement. Un effort F_{c} est ainsi exercé sur la plaque 100c. Par ailleurs, le poids de la porte 1 soulevée agit sur le verrou 101 par l'intermédiaire du bras 2, en induisant un effort Fp sur le verrou ou, tout au moins, maintient le verrou dans une position stable en début de mouvement. Les projections des efforts F_{c} et Fp selon l'axe X₄ du rail étant de sens opposés, le verrou 101 et la plaque 100c tendent à s'écarter l'un de l'autre le long des axes X₄ et X₁₀₀, plaçant le verrou dans une position de déverrouillage. Les faces verticales 131b et 131d des crochets 130b et 130c sont masquées vis-à-vis du logement 131, au profit de la rampe 130c.

Sous l'action de l'effort F_{c}, la plaque 100c entraîne la porte de garage 1 par l'intermédiaire des arbres 112a, 113a, du verrou 101, de l'arbre 21a et du bras 2. Le module 100 est ainsi déplacé dans le sens de l'effort F_{c}. Le déplacement du module 100 le long du rail 4 induit également un contact entre la butée formée par l'arbre 301 et la rampe 130e de la plaque 100c. L'arbre 301 étant mobile perpendiculairement à l'axe X₄ dans la direction des encoches 311a et 311b, il suit la rampe 130e contre laquelle il est en appui et se déplace verticalement vers le rail 4 jusqu'à ce qu'il passe au-dessus des crochets 130b et 130d du verrou 101. La figure 5 montre le moment où l'arbre passe au-dessus des crochets. Sur cette figure, la flèche en pointillés est la représentation de la trajectoire de l'arbre 301 qui forme un élément de butée mobile. Il est clair que la rampe 130e et les crochets 130b et 130d doivent être dimensionnés pour permettre ce fonctionnement et notamment, ne pas bloquer l'arbre 301 contre le rail 4. L'espace entre la face inférieure du rail et le haut des crochets et la fin de la rampe doit être suffisant pour permettre le passage de l'arbre 301.

La figure 6 illustre la suite du mouvement. Le module 100 continue sa translation parallèlement à l'axe X₄ car aucun obstacle ne gêne son mouvement. L'élément de butée mobile formée par l'arbre 301 retombe au fond des encoches 311a, 311b, sous l'effet de son propre poids, dès qu'il passe les arrondis 132b, 132d des crochets. Sur cette figure, la flèche en pointillés est la représentation de la trajectoire de l'arbre 301. Alternativement, on peut ajouter des moyens élastiques pour faciliter le retour de l'arbre 301 dans le fond des encoches. Ce peut être des ressorts installés entre l'arbre 301 et le rail 4 ou le support 310.

Dans le cas d'une ouverture manuelle, sans mouvement du chariot, une intrusion par exemple, seul un effort Fᵢ est appliqué sur le bras 2, comme représenté à la figure 7. Cet effort induit le déplacement du verrou 101 vers sa position de verrouillage car le chariot 3 est immobilisé sur le rail 4 par le lien souple 5 et le moteur irréversible 7. Le verrou 101 et la plaque 100c se rapprochent. Le verrou se déplace jusqu'à ce que l'arbre 113a bute contre l'extrémité 1132c de la lumière 113c. Dans cette position, la rampe 130c est masquée au profit des faces verticales 131b et 131d. Lorsqu'on continue à pousser sur le verrou 101, via le bras 2, les faces verticales 131b et 131d viennent en appui contre l'arbre 301, comme représenté à la figure 7. Comme les faces 131b et 131d sont verticales, elles ne génèrent pas de déplacement vertical de l'arbre 301 qui reste engagé dans le logement 131c. Le déplacement du module 100 est donc stoppé. Ainsi, le verrouillage de la porte 1 est obtenu par l'intermédiaire du bras 2, de l'arbre 21a, du verrou 101 de l'arbre 301 de la butée 300, du support 310, des vis 320, 330 et du rail 4.

Si on relâche l'effort d'intrusion Fᵢ, le ressort 115 exerce un effort F_{R} qui tend à ramener le verrou en position de déverrouillage.

Ce dispositif de verrouillage fonctionne si le chariot 3 est immobilisé par rapport au rail 4 car il nécessite un déplacement relatif entre le verrou 101 et la plaque 100c. Si on désolidarise le chariot 3 du lien souple 5, par une manoeuvre de débrayage, on libère le chariot. En conséquence, une ouverture manuelle n'est pas bloquée car, grâce au ressort 115, le verrou 101 reste en position de déverrouillage lorsqu'on exerce un effort du type de l'effort Fᵢ. La cinématique de cette ouverture manuelle est alors analogue à une ouverture motorisée représentée aux figures 5 et 6.

Pour la fermeture de la porte, peu importe la position du verrou 101 car les crochets 130b et 130d du verrou 101 et la protubérance 130c de la plaque 100c comprennent, dans ce sens, des arrondis 132b, 132d et 130f ou des formes analogues permettant le déplacement vertical de l'arbre 301 en direction du rail 4. Le mouvement du module 100 n'est donc pas bloqué lors de la fermeture.

Lorsque la porte est fermée, le chariot est en fin de course dans une position où l'arbre 301 doit être correctement positionné par rapport au module 100. Dans le mode de réalisation décrit, l'arbre 301 se place dans le logement 131. La fin de course est généralement déterminée par comptage représentatif du déplacement du chariot 3. Elle peut aussi être déterminée par détection d'une butée d'arrêt du chariot, par exemple l'arbre 301, en contact avec une surface de la plaque 100c.

Selon un autre mode de réalisation, la cinématique de la butée d'arrêt en fin de course peut être la suivante : Lorsque la porte touche le sol, le bras 2 génère, par réaction, un effort s'opposant au déplacement du chariot. L'arrêt du chariot est obtenu par l'intermédiaire du bras 2, de l'arbre 21a, du verrou 101, de l'arbre 113a, de la plaque 100c, de l'arbre 31a et du chariot 3. Dans ce cas, le dispositif selon l'invention peut permettre une détection de la butée d'arrêt, tout en s'assurant que la porte est correctement fermée.

L'invention est décrite ci-dessus dans le cas où la rampe 130e est formée sur la plaque 100c. En variante ou en complément, une ou plusieurs telles rampes ou d'autres moyens de guidage peuvent être formés sur le verrou 101.

L'invention a été décrite pour un verrou 101 se translatant selon une direction parallèle à l'axe longitudinal X₄ du rail 4 mais le verrou peut se translater selon une direction légèrement différente ou tourner autour d'un axe perpendiculaire à l'axe du rail.

L'invention a été décrite pour une porte de garage basculante mais peut être transposée à d'autres types d'écrans, comme des portes sectionnelles ou des portes coulissantes.

## Revendications

1. Dispositif de verrouillage et de déverrouillage d'une porte de garage (1) ou analogue cinématiquement liée à un chariot (3) dont le déplacement, le long d'un rail (4), est provoqué par un actionneur (7), le chariot comprenant une extension (100c) intégrant des moyens (112c, 113c) de guidage en déplacement d'un verrou (101) sur lequel s'articule un bras (2) raccordé à la porte, les moyens de guidage limitant le déplacement du verrou entre une position de verrouillage, dans laquelle le verrou est apte à coopérer avec un élément de butée (301) cinématiquement lié au rail, et une position de déverrouillage, dans laquelle le verrou ne coopère pas avec l'élément de butée, **caractérisé en ce que** l'élément de butée (301) est mobile par rapport au rail (4).

2. Dispositif de verrouillage et de déverrouillage selon la revendication 1 **caractérisé en ce que** le verrou (101) bascule dans la position de déverrouillage lorsque le chariot (3) s'éloigne de l'élément de butée (301) lors d'un déplacement provoqué par l'actionneur (7).

3. Dispositif de verrouillage et de déverrouillage selon l'une des revendications précédentes **caractérisé en ce que** l'élément de butée (301) est monté, avec possibilité de déplacement selon une direction perpendiculaire à un axe longitudinal (X₄) du rail (4), sur un support (310) immobilisé sur le rail.

4. Dispositif de verrouillage et de déverrouillage selon l'une des revendications précédentes **caractérisé en ce que** l'élément de butée est un arbre (301).

5. Dispositif de verrouillage et de déverrouillage selon l'une des revendications précédentes **caractérisé en ce que**, lorsque le verrou (101) est dans la position de déverrouillage par rapport à l'extension (100c) du chariot (3), des moyens (130e) de guidage, ménagés sur l'extension (100c) du chariot (3) et/ou sur le verrou (101), facilitent le déplacement de l'élément de butée (301), lors d'un déplacement du chariot par rapport au rail (4).

6. Dispositif de verrouillage ou de déverrouillage selon la revendication 5, **caractérisé en ce que** l'extension (100c) du chariot et/ou le verrou (101) est équipé d'une rampe (130c) inclinée (α) par rapport à un axe (X₁₀₀) parallèle à un axe longitudinal (X₄) du rail (4) et **en ce que** cette rampe est apte à recevoir en appui l'élément de butée (301) lors de son déplacement par rapport au rail.

7. Dispositif de verrouillage ou de déverrouillage selon l'une des revendications 5 ou 6, **caractérisé en ce que** les moyens (130e) de guidage sont inopérants lorsque le verrou (101) est dans la position de verrouillage par rapport à l'extension (100c) du chariot (3).

8. Dispositif de verrouillage et de déverrouillage selon l'une des revendications précédentes **caractérisé en ce que** le verrou (101) comprend au moins une surface d'arrêt (131 b, 131d) sensiblement perpendiculaire à la direction (X₁₀₀) déplacement du verrou par rapport à l'extension (100c) du chariot (3), et **en ce que**, lorsque le verrou est dans la position de verrouillage, un déplacement du verrou (101) sous l'action du bras (2) raccordé à la porte (1) provoque l'appui de cette surface d'arrêt du verrou contre l'élément de butée, alors qu'un déplacement du chariot lors d'un déplacement provoqué par l'actionneur (7) pour l'éloigner de la butée (300), permet de masquer la surface d'arrêt du verrou par une rampe (130e) ou analogue disposée sur l'extension (100c) grâce au déplacement relatif entre le verrou et l'extension, l'élément de butée (301) pouvant alors se déplacer le long de la rampe vers une position où il libère le chariot (3).

9. Dispositif de verrouillage et de déverrouillage selon l'une des revendications précédentes **caractérisé en ce qu'**il comprend un moyen (115) de rappel permettant de maintenir le verrou (101) en position de déverrouillage quand le verrou n'est pas sollicité par le bras (2) raccordé à la porte (1).

10. Dispositif de verrouillage et de déverrouillage selon l'une des revendications précédentes, **caractérisé en ce que** le verrou (101) est constitué de deux parties (101 b, 101 d) en forme de plaque disposées de part et d'autre de l'extension (100c) du chariot, qui est également en forme de plaque, et **en ce que** l'extension est pourvue d'au moins une lumière oblongue (112c, 113c) dont la plus grande direction est parallèle à la direction (X₁₀₀, X₄) de déplacement du verrou (101) par rapport à l'extension (100c) du chariot et qui est traversée par un arbre (112a, 113a) solidaire des parties du verrou (101 b, 101 d).

## Claims

1. Locking and unlocking device for a garage door (1) or the like which is kinematically linked to a carriage (3), the displacement of which along a rail (4) is brought about by an actuator(7), said carriage comprising an extension (100c) that incorporates means (112c, 113c) for guiding in displacement a lock (101) on which there is articulated an arm (2) which is connected to the door, the guide means limiting the displacement of the lock between a locking position, in which the lock is capable of cooperating with a stop element (301) which is kinematically linked to the rail, and an unlocking position, in which the lock does not cooperate with the stop element, **characterised in that** the stop element (301) is movable in relation to the rail (4).

2. Locking and unlocking device according to claim 1, **characterised in that** the lock (101) rocks into the unlocking position when the carriage (3) moves away from the stop element (301) when a displacement brought about by the actuator (7) takes place.

3. Locking and unlocking device according to one of the preceding claims, **characterised in that** the stop element (301) is mounted, with the possibility of displacement in a direction perpendicular to a longitudinal axis (X₄) of the rail (4), on a support (310) which is immobilised on said rail.

4. Locking and unlocking device according to one of the preceding claims, **characterised in that** the stop element is a shaft (301).

5. Locking and unlocking device according to one of the preceding claims, **characterised in that**, when the lock (101) is in the unlocking position in relation to the extension (100c) of the carriage (3), guide means (130e) which are arranged on said extension (100c) of the carriage (3) and/or on the lock (101) facilitate the displacement of the stop element (301) when a displacement of the carriage in relation to the rail (4) takes place.

6. Locking or unlocking device according to claim 5, **characterised in that** the extension (100c) of the carriage and/or the lock (101) is equipped with a ramp (130c) which is inclined (α) in relation to an axis (X₁₀₀) which is parallel to a longitudinal axis (X₄) of the rail, and **in that** the said ramp is capable of receiving, in a manner bearing on it, the stop element (301) when it is displaced in relation to the rail.

7. Locking or unlocking device according to either of claims 5 or 6, **characterised in that** the guide means (130e) are inoperative when the lock (101) is in the locking position in relation to the extension (100c) of the carriage (3).

8. Locking and unlocking device according to one of the preceding claims, **characterised in that** the lock (101) comprises at least one stop surface (131b, 131d) which is substantially perpendicular to the direction (X₁₀₀) of displacement of the lock in relation to the extension (100c) of the carriage (3), and **in that**, when the lock is in the locking position, a displacement of said lock (101) under the action of the arm (2) which is connected to the door (1) brings about the bearing of the said stop surface of the lock against the stop element, whereas a displacement of the carriage, when a displacement brought about by the actuator (7) for the purpose of moving it away from the stop (300) takes place, makes it possible to mask the stop surface of the lock by a ramp (130e) or the like disposed on the extension (100c) due to the relative displacement between the lock and the extension, the stop element (301) then being capable of being displaced along the ramp towards a position in which it frees the carriage (3).

9. Locking and unlocking device according to one of the preceding claims, **characterised in that** it comprises a return means (115) which makes it possible to retain the lock (101) in the unlocking position when said lock is not acted upon by the arm (2) connected to the door (1).

10. Locking and unlocking device according to one of the preceding claims, **characterised in that** the lock (101) is made up of two plate-shaped parts (101b, 101d) disposed on either side of the extension (100c) of the carriage, which is also plate-shaped, and **in that** said extension is provided with at least one oblong aperture (112c, 113c), the largest direction of which is parallel to the direction (X₁₀₀, X₄) of displacement of the lock (101) in relation to the extension (100c) of the carriage and through which there passes a shaft (112a, 113a) which is integral with the parts of the lock (101b, 101d).

## Patentansprüche

1. Vorrichtung zum Verriegeln und Entriegeln einer Garagentür (1) oder dergleichen, die kinematisch an einen Wagen (3) angelenkt ist, dessen Bewegung entlang einer Schiene (4) durch ein Stellglied (7) hervorgerufen wird, wobei der Wagen eine Verlängerung (100c) umfasst, die Mittel (112c, 113c) zur Führung eines Riegels (101), an dem ein mit der Tür verbundener Arm (2) angelenkt ist, beim Verschieben aufnimmt, wobei die Führungsmittel die Verschiebung des Riegels zwischen einer Verriegelungsposition, in der der Riegel in der Lage ist, mit einem Anschlagelement (301), das kinematisch mit der Schiene verbunden ist, zusammenzuarbeiten, und einer Entriegelungsposition, in der der Riegel nicht mit dem Anschlagelement zusammenarbeitet, **dadurch gekennzeichnet, dass** das Anschlagelement (301) in Bezug auf die Schiene (4) beweglich ist.

2. Vorrichtung zur Verriegelung und Entriegelung nach Anspruch 1, **dadurch gekennzeichnet, dass** der Riegel (101) in die Entriegelungsposition schwenkt, wenn der Wagen (3) sich vom Anschlagelement (301) bei einer von dem Stellglied (7) hervorgerufenen Verschiebung entfernt.

3. Vorrichtung zur Verriegelung und Entriegelung nach einem der vorhergehenden Ansprüche, **dadurch gekennzeichnet, dass** das Anschlagelement (301) an einem an der Schiene festgelegten Träger (310) mit der Möglichkeit der Verschiebung gemäß einer Richtung senkrecht zu einer Längsachse (X₄) der Schiene (4) befestigt ist.

4. Vorrichtung zum Verriegeln und Entriegeln nach einem der vorhergehenden Ansprüche, **dadurch gekennzeichnet, dass** das Anschlagelement eine Achse (301) ist.

5. Vorrichtung zum Verriegeln und Entriegeln nach einem der vorhergehenden Ansprüche, **dadurch gekennzeichnet, dass**, wenn der Riegel (101) in der Position der Entriegelung in Bezug auf die Verlängerung (100c) des Wagens (3) ist, die Führungsmittel (130e), die an der Verlängerung (100c) des Wagens (3) und/oder an dem Riegel (101) angeordnet sind, die Verschiebung des Anschlagelements (301) bei einer Verschiebung des Wagens in Bezug auf die Schiene (4) fördern.

6. Vorrichtung zur Verriegelung oder Entriegelung nach Anspruch 5, **dadurch gekennzeichnet, dass** die Verlängerung (100c) des Wagens und/oder der Riegel (101) mit einer Rampe (130c) ausgerüstet ist, die in Bezug auf eine Achse (X₁₀₀), parallel zu einer Längsachse (X₄) der Schiene (4), geneigt (α) ist, und dass diese Rampe geeignet ist, in Abstützung das Anschlagelement (301) bei seiner Verschiebung in Bezug auf die Schiene aufzunehmen.

7. Vorrichtung zur Verriegelung oder Entriegelung nach einem der Ansprüche 5 oder 6, **dadurch gekennzeichnet, dass** die Führungsmittel (130e) unwirksam sind, wenn der Riegel (101) in der Position der Verriegelung in Bezug auf die Verlängerung (100c) des Wagens (3) ist.

8. Vorrichtung zur Verriegelung und Entriegelung nach einem der vorhergehenden Ansprüche, **dadurch gekennzeichnet, dass** der Riegel (101) mindestens eine Anschlagfläche (131b, 131d) im Wesentlichen senkrecht zur Richtung (X₁₀₀) der Verschiebung des Riegels in Bezug auf die Verlängerung (100c) des Wagens (3) umfasst und dass, wenn der Riegel in der Verriegelungsposition ist, eine Verschiebung des Riegels (101) unter der Wirkung des mit der Tür (1) verbundenen Arms (2) die Anlage dieser Anschlagfläche des Riegels gegen das Anschlagelement hervorruft, während eine Verschiebung des Wagens bei einer von dem Stellglied (7) hervorgerufenen Verschiebung zum Entfernen des Anschlags (300) ein Überdecken des Riegels durch eine Rampe (130e) oder dergleichen gestattet, die an der Verlängerung (100c) angeordnet ist, dank einer relativen Verschiebung zwischen dem Riegel und der Verlängerung, wobei das Anschlagelement (301) sich dann entlang der Rampe in eine Position bewegen kann, in der es den Wagen (3) freigibt.

9. Vorrichtung zur Verriegelung und Entriegelung nach einem der vorhergehenden Ansprüche, **dadurch gekennzeichnet, dass** sie ein Rückstellmittel (115) umfasst, das gestattet, den Riegel (101) in der Entriegelungsposition zu halten, wenn der Riegel nicht von dem mit der Tür (1) verbundenen Arm (2) beansprucht wird.

10. Vorrichtung zur Verriegelung und Entriegelung nach einem der vorhergehenden Ansprüche, **dadurch gekennzeichnet, dass** der Riegel (101) aus zwei Teilen (101b, 101d) in Plattenform besteht, die beidseitig der Verlängerung (100c) des Wagens, der ebenfalls plattenförmig ist, angeordnet sind, und dass die Verlängerung mit mindestens einem Längsschlitz (112c, 113c) versehen ist, dessen größte Ausdehnung parallel zur Verschiebungsrichtung (X₁₀₀, X₄) des Riegels (101) in Bezug auf die Verlängerung (100c) des Wagens ist und der von einer Achse (112a, 113a) durchgriffen wird, die mit den Teilen (101b, 101d) des Riegels verbunden ist.
